# EUROPÄISCHE PATENTSCHRIFT

(11) **EP 0 883 550 B1**
(45) Veröffentlichungstag und Bekanntmachung des Hinweises auf die Patenterteilung: **26.04.2000**
(21) Anmeldenummer: 97903317.2
(22) Anmeldetag: 18.02.1997
(51) Int. Cl.: B65D 5/74

(54) **VORRICHTUNG ZUM ÖFFNEN UND WIEDERVERSCHLIESSEN VON BEHÄLTERN**
DEVICE FOR OPENING AND RECLOSING CONTAINERS
DISPOSITIF POUR OUVRIR ET REFERMER DES RECIPIENTS

(30) Priorität: 28.02.1996 DE 19607571; 20.03.1996 DE 19610879
(43) Veröffentlichungstag der Anmeldung: 16.12.1998
(73) Patentinhaber: SIG Combibloc GmbH, 52441 Linnich (DE)
(72) Erfinder: WEITEDER, Hans, D-52134 Herzogenrath (DE)
(74) Vertreter: Thielmann, Andreas
(86) Internationale Anmeldenummer: EP9700764
(87) Internationale Veröffentlichungsnummer: WO9731829

(56) Entgegenhaltungen:
- EP-A- 0 332 800
- EP-A- 0 577 865
- US-A- 5 297 696

## Beschreibung

Die Erfindung betrifft eine Vorrichtung zum Öffnen und Wiederverschließen von Behältern, insbesondere Flachgiebelverbundpackungen, mit einem eine Gießöffnung, eine daran angeformte Gießtülle und einen die Gießöffnung umgebenden Flansch aufweisenden Basiselement zum Befestigen der Vorrichtung auf der Oberfläche des Behälters, einem an das Basiselement angelenkten Deckel und einem mit dem Deckel verbundenen, zweiteilig ausgeführten Öffnungselement, wobei das Öffnungselement in einer Führung im Deckel derart beweglich angeordnet ist, daß beim Öffnungsvorgang vom Öffnungselement durch die Gießöffnung im Basiselement hindurch das darunter liegende Behältermaterial durchstoßen wird, sowie die Verwendung einer solchen Vorrichtung mit einer Flachgiebelverbundpackung und für die Applikation dieser Vorrichtung vorbereitete Flachgiebelverbundpackungen.

Quaderförmige Flachgiebelverbundpackungen sind in vielfacher Ausfertigung bekannt. Sie finden vornehmlich auf dem Gebiet der Flüssigkeitsverpackungen im Zusammenhang mit Kalt-, Kalt-Steril-, Heiß- und aseptischer Füllung Verwendung. Diese Packungen lassen sich in der Regel nach dem einmaligen Öffnen nicht wieder verschließen.

Es ist daher bei Flachgiebelverbundpackungen der vorgenannten Art bereits vorgeschlagen worden, auf dem Packungsgiebel ein Ausgießelement anzuordnen, welches mit einem entsprechenden Deckel ausgestattet ist (EP 0 577 865 A1). Dabei ist im Bereich der Kartonschicht und äußeren PE-Schicht des Verbundmaterials eine umlaufende Trennlinie zur Schwächung des Giebelmaterials vorgesehen, in die zum Öffnen der Packung ein mit dem Deckel verbundenes und der Form der umlaufenden Trennlinie entsprechendes Öffnungselement in das Packungsmaterial hineingedrückt wird. Nach dem Öffnen der Packung wird die Gießöffnung durch Aufklappen des Deckels freigegeben, wobei das Öffnungselement und das daran befindliche Packungsverbundstück gemeinsam aufgeklappt werden. Diese bekannte Vorrichtung ist insofern nachteilig, als daß, insbesondere bei Zucker enthaltenden Fruchtsäften, beim Öffnen des Deckels an dem mit dem Deckel aufgeklappten Packungsstück aufgrund der unregelmäßigen Rißkanten der PE-Folie Tropfen des Packungsinhaltes hängenbleiben können, die dann beim Eingießvorgang auf Tisch oder Boden heruntertropfen können und damit die Funktionalität der bekannten Vorrichtung vermindern. Darüber hinaus kann das Wiederverschließen der Vorrichtung durch die unregelmäßige Rißkante der PE-Folie und ein entsprechendes Verklemmen in der Gießöffnung beim Schließen des Deckels zu Undichtigkeiten führen. Darüber hinaus verleiht das herausgerissene Packungsverbundstück der Packung mit geöffnetem Deckel ein unästhetisches Aussehen.

Der vorliegenden Erfindung liegt daher die Aufgabe zugrunde, die Vorrichtung zum Öffnen und Wiederverschließen von Behältern der eingangs genannten und zuvor näher beschriebenen Art so zu verbessern, daß ein sauberes Öffnen und Wiederverschließen der Vorrichtung gewährleistet ist und eine hohe Dichtigkeit der mit der wiederverschlossenen Vorrichtung versehenen Getränkepackung erreicht wird. Darüber hinaus ist bei der Vorrichtung eine einfache Handhabung, hohe Funktionalität beim Öffnungsvorgang und ein guter ästhetischer Eindruck beim Verbraucher erwünscht.

Gelöst wird diese Aufgabe durch eine Vorrichtung, die sich dadurch auszeichnet, daß das Öffnungselement aus einer Druckplatte und einem Durchstoßring besteht und daß der Durchstoßring nach dem Öffnen im Basiselement verbleibt.

Durchstoßringe sind im Zusammenhang mit Schraubverschlüssen an sich bekannt geworden. Dabei ist jedoch der Durchstoßring in der Gießfülle verschiebbar gelagert (siehe US-A-5 297 696).

Erfindungsgemäß läßt sich diese Vorrichtung mit beliebigen Flachgiebelverbundpackungen realisieren, doch ist es für eine sichere Handhabung besonders zweckmäßig, wenn die Flachgiebelverbundpackung, auf die die erfindungsgemäße Vorrichtung appliziert werden soll, mit einer im Bereich der späteren Ausgießöffnung angeordneten, umlaufenden und der Kontur des Öffnungstubus entsprechenden Schwächungslinie versehen ist. Es ist jedoch auch denkbar eine Flachgiebelverbundpackung mit einer im Bereich der späteren Ausgießöffnung angeordneten, der Kontur des Öffnungstubus entsprechenden und mit wenigstens einer PE-Schicht übersiegelten Aussparung der Trägerschicht vorzusehen.

In weiterer Ausgestaltung der Erfindung ist zunächst vorgesehen, daß die Druckplatte auf ihrer Unterseite wenigstens einen umlaufenden Steg zur Aufnahme des Durchstoßringes aufweist, wobei ein solcher Steg sowohl im Inneren als auch um das Äußere des Durchstoßringes angeordnet sein kann. Im Rahmen der Erfindung sind auch zwei konzentrisch angeordnete Stege denkbar, deren Abstand gerade der Stärke des Durchstoßringes entspricht.

Eine alternative Lehre der Erfindung sieht vor, daß die Druckplatte auf ihrer Unterseite eine umlaufende Nut zur Aufnahme des Durchstoßringes aufweist.

Da das Öffnungselement erfindungsgemäß im Deckel verschiebbar angeordnet ist, wird in einer weiteren Ausgestaltung der Erfindung vorgeschlagen, daß der Deckel wenigstens einen Anschlag zur Begrenzung der Bewegung des Öffnungselementes aufweist. Auf diese Weise kann zuverlässig ausgeschlossen werden, daß das Öffnungselement beim Hineinpressen in das Verbundmaterial die Führung des Deckels verläßt und ins Packungsinnere gelangt. Ein weiterer Anschlag kann das Öffnungselement in "Transportstellung", also in nicht eingepreßtem Zustand, im Deckel fixieren.

Nach einer bevorzugten weiteren Lehre der Erfindung weist der Durchstoßring des Öffnungselementes als Öffnungshilfe kranzartig angeordnete Zähne auf. Es ist jedoch auch möglich, anstelle der Zähne eine Schneide vorzusehen.

Die Handhabung der alternativ vorgeschlagenen Ausführungen des Öffnungselementes ist für den Benutzer gleich. Durch Hineinpressen des Öffnungselementes in das Verschlußteil wird das von der Schwächungslinie umgebende Verbundmaterialstück bzw. das über der Aussparung übersiegelte PE-Folienstück vom übrigen Packungsverbund abgetrennt und ins Packungsinnere gedrückt. Dabei ist es zweckmäßig, wenn die kranzartig angeordneten Zähne oder die Schneide, welche als Öffnungshilfe eingesetzt sind, nicht umlaufend angeordnet sind, damit ein vollständiges Ablösen des eingedrückten Verbund- bzw. PE-Materialstückes vermieden werden kann. Wenn sich nämlich das vom Öffnungstubus herausgetrennte Stück vollständig vom übrigen Packungsverbund löst und in die Flüssigkeit gelangt, kann dies zu Problemen beim Ausgießen führen, wenn das frei in der Flüssigkeit schwimmende Stück die Ausgießöffnung ganz oder teilweise verstopft oder gar durch die Ausgießöffnung in das Trinkgefäß gelangt.

Bei der Ausführung der erfindungsgemäßen Vorrichtung verbleibt der Durchstoßring im Bereich seiner Öffnungsstellung im Basiselement und beim Aufklappen des Deckels trennt sich die Druckplatte vom Durchstoßring, so daß die Druckplatte dann im Deckel verbleibt. Um dies zuverlässig zu gewährleisten, ist nach einer weiteren Lehre der Erfindung vorgesehen, daß der Durchstoßring auf seiner äußeren Oberfläche Klemmelemente aufweist, welche beispielsweise als Vorsprünge und/oder Sicken ausgebildet sein können.

In weiterer Ausgestaltung der Erfindung ist der Deckel gelenkig mit dem Basiselement verbunden, wie dies bereits für sich aus dem in der Beschreibungseinleitung genannten Stand der Technik bekannt ist. Bei dieser Ausbildung ist vorgesehen, daß die gelenkige Verbindung Mittel zum Verrasten des Deckels in seiner geöffneten Stellung aufweist. Dies ist besonders zweckmäßig, da ein "automatisches Zuklappen" des Deckels beim Eingießvorgang sicher ausgeschlossen werden kann und auf diese Weise die Flüssigkeit frei über die Gießtülle des Basiselementes ausfließen kann.

Eine andere Lehre der Erfindung sieht vor, daß der Deckel und das darin eingesetzte Öffnungselement in Transportstellung eine bündige Oberfläche aufweisen. Diese Art der Ausführung bietet dem Verbraucher einen ästhetischen Eindruck und vermeidet oberhalb des Öffnungselementes angesammelten Staub oder Schmutz.

Herstellungstechnisch ist es besonders günstig, wenn die Gießöffnung und der Durchstoßring einen runden Querschnitt aufweisen. Auf diese Weise ist auch zuverlässig gewährleistet, daß beim Einpressen des Öffnungselementes durch mittigen Fingerdruck die aufgewendete Kraft gleichmäßig zum Öffnen des Verbundmaterials ausgenutzt wird.

Bevorzugt sind das Basiselement, der Deckel und das Öffnungselement aus Kunststoff hergestellt. Hierbei kann das Basiselement und der Deckel einteilig im Spritzgießverfahren hergestellt werden und das vor der Applikation mit der Flachgiebelverbundpackung in den Deckel einzusetzende Öffnungselement läßt sich zweiteilig separat herstellen.

Die Erfindung wird nachfolgend anhand einer lediglich bevorzugte Ausführungsbeispiele darstellenden Zeichnung näher erläutert. In der Zeichnung zeigen
- Fig. 1: ein Ausführungsbeispiel der aufgeklappten erfindungsgemäßen Vorrichtung ohne Öffnungselement in Draufsicht,
- Fig. 2: die erfindungsgemäße Vorrichtung gemäß Fig. 1 ohne Öffnungselement im Querschnitt,
- Fig. 3: die erfindungsgemäße Vorrichtung aus den Fig. 1 und 2 in eingeklapptem Zustand ohne Öffnungselement im Querschnitt,
- Fig. 4: ein erstes Ausführungsbeispiel der erfindungsgemäßen Vorrichtung aus den Fig. 1 bis 3 mit in Transportstellung eingesetztem Öffnungselement im Querschnitt,
- Fig. 5: ein erstes Ausführungsbeispiel der erfindungsgemäßen Vorrichtung aus den Fig. 1 bis 3 mit in eingedrückter Stellung eingesetztem Öffnungselement im Querschnitt,
- Fig. 6: die erfindungsgemäße Vorrichtung aus Fig. 5 mit zwei unterschiedlichen Öffnungsstellungen des Öffnungselementes,
- Fig. 7: eine erste Ausführungsform einer Druckplatte des erfindungsgemäßen Öffnungselementes, hälftig im Querschnitt,
- Fig. 8: eine erste Ausführungsform eines Durchstoßringes des erfindungsgemäßen Öffnungselementes, hälftig im Querschnitt,
- Fig. 9: ein zweites Ausführungsbeispiel der erfindungsgemäßen Vorrichtung aus den Fig. 1 bis 3 mit in Transportstellung eingesetztem Öffnungselement im Querschnitt,
- Fig. 10: ein zweites Ausführungsbeispiel der erfindungsgemäßen Vorrichtung aus den Fig. 1 bis 3 mit in eingedrückter Stellung eingesetztem Öffnungselement im Querschnitt,
- Fig. 11: die erfindungsgemäße Vorrichtung aus Fig. 10 mit zwei unterschiedlichen Öffnungsstellungen des Öffnungselementes,
- Fig. 12: eine zweite Ausführungsform einer Druckplatte des erfindungsgemäßen Öffnungselementes, hälftig im Querschnitt und
- Fig. 13: eine zweite Ausführungsform eines Durchstoßringes des erfindungsgemäßen Öffnungselementes, hälftig im Querschnitt.

Aus den Fig. 1 bis 3 geht - für alle dargestellten und insoweit bevorzugten Ausführungsbeispiele - der grundsätzliche Aufbau der erfindungsgemäßen Vorrichtung hervor. Dabei ist mit 1 das Basiselement und mit 2 der Deckel bezeichnet. Zur besseren Übersicht wurde in den Fig. 1 bis 3 auf das im Normalzustand in den Deckel 2 eingesetzte und in den weiteren Figuren mit 3 bezeichnete Öffnungselement verzichtet.

Den Fig. 1 und 2 ist deutlich zu entnehmen, daß das Basiselement 1 eine Gießöffnung 4 aufweist, und mittels eines einstückig gespritzten Scharnierbandes 5A mit dem Deckel 2 gelenkig verbunden ist. Im dargestellten und insoweit bevorzugten Ausführungsbeispiel erfolgt die gelenkige Verbindung neben dem eigentlichen Scharnierband 5A durch ein im mittleren Bereich des Bandes angeordnetes Rastelement 5B, welches zum Verrasten des Deckels 2 in seiner geöffneten Stellung vorgesehen ist.

Als Ausgießhilfe, d.h. zur sicheren Überwindung der Flüssigkeit der (nicht dargestellten) Packungskante dient eine von der Gießöffnung 4 ausgehende Gießtülle 6. Aus Fig. 3 geht deutlich hervor, daß bei zugeklapptem Deckel 2 die Gießtülle 6 auf ihrer Oberseite vollständig verschlossen ist, so daß neben der eigentlichen Abdichtfunktion im Bereich der Gießöffnung 4 während des Transports oder der Lagerung kein Staub oder Schmutz auf die später mit der Flüssigkeit benetzte Gießtülle 6 auftreffen können.

Fig. 4 zeigt nun in einem ersten Ausführungsbeispiel die vollständige erfindungsgemäße Vorrichtung im Querschnitt, wie sie auf die strichpunktiert angedeutete Packungsoberfläche appliziert wird. Es ist deutlich zu erkennen, daß das in die Öffnung des Deckels 2 eingesetzte Öffnungselement 3 aus einer Druckplatte 3A und einem Durchstoßring 3B besteht, welche zweiteilig hergestellt sind und wobei die Oberfläche der Druckplatte 3A bündig mit der Oberfläche des Deckels 2 abschließt.

Zum eigentlichen Öffnen der Packung wird nun die Druckplatte 3A beispielsweise mit dem Finger in den Deckel 2 hineingepreßt, so daß der Durchstoßring 3B durch die Gießöffnung 4 hindurch in das Verbundmaterial bzw. die PE-Folie hineindringt und dort, zweckmäßigerweise entlang einer vorbereiteten Schwächungslinie, ein Stück des Verbundträgermaterials bzw. der PE-Folie herausstanzt. Besonders hilfreich ist es dazu, wenn der Durchstoßring mit Öffnungshilfen ausgestattet ist. Diese sind im dargestellten Ausführungsbeispiel als kranzartig angeordnete Zähne 7 realisiert. Ferner sind am Deckel 2 ausgebildete Anschläge 9 zur Begrenzung der Einpreßbewegung des Öffnungselementes 3 beim Öffnungsvorgang vorgesehen.

Aus den Fig. 4 und 5 läßt sich darüber hinaus entnehmen, daß der Durchstoßring 3B auf seiner äußeren Oberfläche Klemmelemente 8 aufweist. Diese dienen dazu, den Durchstoßring 3B nach dem Hineindrücken in das Verpackungsverbundmaterial dort festzuhalten, so daß beim Anheben des Deckels 2 zwar die Druckplatte 3A des Öffnungselementes 3 nicht jedoch der Durchstoßring 3B zusammen mit dem Deckel 2 aus dem Bereich der Gießöffnung 4 entfernt wird, wie in Fig. 6 dargestellt ist. Zur besseren Übersicht sind die Druckplatte 3A und der Durchstoßring 3B des Öffnungselementes 3 in den Fig. 7 und 8 noch einmal einzeln dargestellt.

In den Fig. 9 bis 13 ist ein weiteres Ausführungsbeispiel der erfinäungsgemäßen Vorrichtung dargestellt, wobei das Öffnungselement 3 aus einer leicht variierten Druckplatte 3A' und einem entsprechenden Druchstoßring 33' besteht, die sich in erster Linie vom ersten dargestellten Ausführungsbeispiel unterscheiden, indem die Druckplatte 3A' im Inneren des Durchstoßringes 3B' einen umlaufenden Steg 10 aufweist, um eine optimale Führung des Durchstoßringes 3B' zu gewährleisten. Bei dieser Ausgestaltung ist ein Ausweichen des Durchstoßringes 3B' weg von der (nicht dargestellten) Schwächungslinie bzw. mit PE übersiegelten Aussparung in der Verbundpackung zuverlässig ausgeschlossen, da der Durchstoßring 3B' zwischen den beiden Stegen 10 der Druckplatte 3A' zwangsgeführt ist. Auch hier ist der genaue Aufbau der Druckplatte 3A' und des Durchstoßringes 3B' den Fig. 12 und 13 zu entnehmen.

## Patentansprüche

1. Vorrichtung zum Öffnen und Wiederverschließen von Behältern, insbesondere Flachgiebelverbundpackungen, mit einem eine Gießöffnung, eine daran angeformte Gießtülle und einen die Gießöffnung umgebenden Flansch aufweisenden Basiselement (1) zum Befestigen der Vorrichtung auf der Oberfläche des Behälters, einem an das Basiselement (1) angelenkten.Deckel (2) und einem mit dem Deckel (2) verbundenen, zweiteilig ausgeführten Öffnungselement (3), wobei das Öffnungselement (3) in einer Führung im Deckel (2) derart beweglich angeordnet ist, daß beim Öffnungsvorgang vom Öffnungselement (3) durch die Gießöffnung (4) im Basiselement (1) hindurch das darunter liegende Behältermaterial durchstoßen wird,
**dadurch gekennzeichnet**, daß das Öffnungselement (3) aus einer Druckplatte (3A, 3A') und einem Durchstoßring (3B, 3B') besteht und daß der Durchstoßring (3B, 3B') nach dem Öffnen im Basiselement (1) verbleibt.

2. Vorrichtung nach Anspruch 1,
**dadurch gekennzeichnet**, daß die Druckplatte (3A, 3A') auf ihrer Unterseite wenigstens einen umlaufenden Steg (10) zur Aufnahme des Durchstoßringes (3B, 3B') aufweist.

3. Vorrichtung nach Anspruch 1,
**dadurch gekennzeichnet**, daß die Druckplatte auf ihrer Unterseite eine umlaufende Nut zur Aufnahme des Durchstoßringes aufweist.

4. Vorrichtung nach einem der Ansprüche 1 bis 3,
**dadurch gekennzeichnet**, daß der Deckel (2) und/oder das Öffnungselement (3) wenigstens einen Anschlag (9) zur Begrenzung der Bewegung des Öffnungselementes (3) aufweist.

5. Vorrichtung nach einem der Ansprüche 1 bis 4,
**dadurch gekennzeichnet**, daß der Durchstoßring über seinen Umfang verteilte Öffnungen aufweist.

6. Vorrichtung nach einem der Ansprüche 1 bis 5,
**dadurch gekennzeichnet**, daß der Durchstoßring (3B, 3B') als Öffnungshilfe kranzartig angeordnete Zähne (7) aufweist.

7. Vorrichtung nach einem der Ansprüche 1 bis 6,
**dadurch gekennzeichnet**, daß der Durchstoßring (3A, 3A') auf seiner äußeren Oberfläche Klemmelemente (8) aufweist.

8. Vorrichtung nach einem der Ansprüche 1 bis 7,
**dadurch gekennzeichnet**, daß der Deckel (2) gelenkig mit dem Basiselement (1) verbunden ist und die gelenkige Verbindung (5) Mittel (5B) zum Verrasten des Deckels (2) in seiner geöffneten Stellung aufweist.

9. Vorrichtung nach einem der Ansprüche 1 bis 8,
**dadurch gekennzeichnet**, daß der Deckel (2) und das darin eingesetzte Öffnungselement (3) in Transportstellung eine bündige Oberfläche aufweisen.

10. Vorrichtung nach einem der Ansprüche 1 bis 9,
**dadurch gekennzeichnet**, daß die Gießöffnung (4) und der Durchstoßring (3B, 3B') einen runden Querschnitt aufweisen.

11. Vorrichtung nach einem der Ansprüche 1 bis 10,
**dadurch gekennzeichnet**, daß das Basiselement (1), der Deckel (2) und das Öffnungselement (3) aus Kunststoff bestehen.

12. Verwendung einer Vorrichtung nach einem der Ansprüche 1 bis 11 mit einer Flachgiebelverbundpackung, insbesondere Getränkepackung.

13. Flachgiebelverbundpackung, insbesondere Getränkepackung, mit einer im Bereich der späteren Ausgießöffnung angeordneten, umlaufenden und der Kontur des Öffnungstubus entsprechenden Schwächungslinie im Verbundmaterial und einer Vorrichtung nach einem der Ansprüche 1 bis 11.

14. Flachgiebelverbundpackung, insbesondere Getränkepackung, mit einer im Bereich der späteren Ausgießöffnung angeordneten, der Kontur des Öffnungstubus entsprechenden und mit wenigstens einer PE-Schicht übersiegelten Aussparung der Trägerschicht und einer Vorrichtung nach einem der Ansprüche 1 bis 11.

## Claims

1. A device for opening and resealing containers, in particular flat gable composite packages, comprising a basic element (1) with a pouring hole, a pouring spout molded onto the pouring hole, and a flange enveloping the pouring hole, said basic element being used to secure the device to the surface of the container, a lid (2) hinged to the basic element (1), and a two-piece opening element (3) joined with the lid (2), wherein the opening element (3) is moveably situated in a guide in the lid (2) in such a way that, during the opening process, the underlying container material is pushed through by the opening element (3) through the pouring hole (4) in the basic element (1), characterized by the fact that the opening element (3) consists of a pressure plate (3A, 3A') and a push-through ring (3B, 3B'), and that the push-through ring (3B, 3B') remains in the basic element (1) after opening.

2. Device according to claim 1, characterized by the fact that the bottom side of pressure plate (3A, 3A') exhibits at least one circumferential web (10) for holding the push-rod ring (3B, 3B').

3. Device according to claim 1, characterized by the fact that the bottom side of the pressure plate exhibits a circumferential groove for holding the push-rod ring.

4. Device according to one of claims 1 to 3,
characterized by the fact that the lid (2) and/or the opening element (3) exhibits at least one stop (9) to limit the movement of the opening element (3).

5. Device according to one of claims 1 to 4,
characterized by the fact that the push-through ring exhibits holes distributed around its periphery.

6. Device according to one of claims 1 to 5,
characterized by the fact that the push-through rod (3B, 3B') exhibits teeth (7) arranged in a crown pattern as opening aids.

7. Device according to one of claims 1 to 6,
characterized by the fact that the push-through ring (3A, 3A') exhibits clamping elements (8) on its outer surface.

8. Device according to one of claims 1 to 7,
characterized by the fact that the lid (2) is hinged to the basic element (1), and the hinged connection (5) exhibits means (5B) to lock the lid (2) in its open position.

9. Device according to one of claims 1 to 8,
characterized by the fact that the lid (2) and the opening element (3) placed therein exhibit a flush surface in the transport position.

10. Device according to one of claims 1 to 9,
characterized by the fact that the pouring hole 4 and push-through ring (3B, 3B') exhibit a round cross section.

11. Device according to one of claims 1 to 10,
characterized by the fact that the basic element (1), lid (2) and opening element (3) consist of plastic.

12. Use of a device according to one of claims 1 to 11 with a flat gable composite package, in particular beverage package.

13. Flat gable composite package, in particular beverage package, with a circumferential weakening line in the composite material that is arranged in the area of the later pouring hole and matches the contour of the opening tube, and a device according to one of claims 1 to 11.

14. Flat gable composite package, in particular beverage package, with a recess in the carrier layer sealed over with at least one PE layer that is arranged in the area of the later pouring hole and matches the contour of the opening tube, and a device according to one of claims 1 to 11.

## Revendications

1. Dispositif pour ouvrir et refermer des récipients, notamment des emballages composites à joint rabattu à plat, dispositif comportant un élément de base (1) comprenant une ouverture de versement, un verseur formé sur cette ouverture et une bride entourant l'ouverture de versement, cet élément de base servant à la fixation du dispositif sur la surface du récipient, un couvercle articulé à l'élément de base (1), et un élément d'ouverture (3) réalisé en deux pièces et relié au couvercle (2), l'élément d'ouverture (3) étant agencé de façon mobile dans un guidage disposé dans le couvercle (2), de façon telle que, lors du processus d'ouverture, le matériau de récipient sous-jacent est percé par l'élément d'ouverture (3) à travers l'ouverture de versement (4) ménagée dans l'élément de base (1),
caractérisé en ce que l'élément d'ouverture (3) est constitué par une plaque de pression (3A, 3A') et par un anneau de perçage (3B, 3B') et en ce que l'anneau de perçage (3B ; 3B') reste dans l'élément de base (1) après l'ouverture.

2. Dispositif selon la revendication 1,
caractérisé en ce que la plaque de pression (3A, 3A') comporte sur sa face inférieure au moins un voile périphérique (10) pour la réception de l'anneau de perçage (3B ; 3B').

3. Dispositif selon la revendication 1,
caractérisé en ce que la plaque de pression présente sur sa face inférieure une gorge périphérique pour la réception de l'anneau de perçage.

4. Dispositif selon l'une des revendications 1 à 3, caractérisé en ce que le couvercle (2) et/ou l'élément d'ouverture (3) comportent au moins une butée (9) pour limiter le déplacement de l'élément d'ouverture (3).

5. Dispositif selon l'une des revendications 1 à 4, caractérisé en ce que l'anneau de perçage comporte des ouvertures réparties sur sa circonférence.

6. Dispositif selon l'une des revendications 1 à 5, caractérisé en ce que l'anneau de perçage (3B, 3B') comporte des dents d'aide à l'ouverture (7) agencées en forme de couronne.

7. Dispositif selon l'une des revendications 1 à 6, caractérisé en ce que l'anneau de perçage (3A, 3A') présente des éléments de serrage (8) sur sa surface extérieure.

8. Dispositif selon l'une des revendications 1 à 7, caractérisé en ce que le couvercle (2) est relié à l'élément de base (1) par une articulation, et en ce que la liaison articulée (5) comporte des moyens (5B) pour le maintien par encliquetage du couvercle (2) dans sa position ouverte.

9. Dispositif selon l'une des revendications 1 à 8, caractérisé en ce que le couvercle (2) et l'élément d'ouverture (3) inséré dans celui-ci présentent des surfaces affleurantes dans la position de transport.

10. Dispositif selon l'une des revendications 1 à 9, caractérisé en ce que l'ouverture de versement (4) et l'anneau de perçage (3B, 3B') présentent une section transversale ronde.

11. Dispositif selon l'une des revendications 1 à 10, caractérisé en ce que l'élément de base (1), le couvercle (2) et l'élément d'ouverture (3) sont en matière plastique.

12. Utilisation d'un dispositif selon l'une des revendications 1 à 11 avec un emballage composite à joint rabattu à plat, notamment un emballage de boisson.

13. Emballage composite à joint rabattu à plat, notamment emballage de boisson, comprenant une ligne d'affaiblissement périphérique du matériau composite disposée dans la zone de l'ouverture de versement ultérieure et correspondant au contour du tube d'ouverture, et comprenant un dispositif selon l'une des revendications 1 à 11.

14. Emballage composite à joint rabattu à plat, notamment emballage de boisson, comprenant une lumière de la couche de support ménagée dans la zone de l'ouverture de versement ultérieure, correspondant au contour du tube d'ouverture et scellée par au moins une couche en PE, et comprenant un dispositif selon l'une des revendications 1 à 11.
